# EUROPÄISCHE PATENTSCHRIFT

(11) **EP 0 307 347 B1**
(45) Veröffentlichungstag und Bekanntmachung des Hinweises auf die Patenterteilung: **02.01.1991**
(21) Anmeldenummer: 88730203.2
(22) Anmeldetag: 06.09.1988
(51) Int. Cl.: E05B 17/14

(54) **Schlossschutzvorrichtung**
Device for the protection of a lock
Dispositif protecteur pour serrure

(30) Priorität: 10.09.1987 DE 8712272 U
(43) Veröffentlichungstag der Anmeldung: 15.03.1989
(73) Patentinhaber: IKON AKTIENGESELLSCHAFT Präzisionstechnik, D-14167 Berlin (DE)
(72) Erfinder: Krühn, Jürgen, D-1000 Berlin 45 (DE); Range, Hans-Peter, D-1000 Berlin 49 (DE); Föhl, Werner, D-7930 Ehingen 15 (DE)

(56) Entgegenhaltungen:
- DE-A- 1 926 519
- FR-A- 2 264 150
- GB-A- 2 192 425

## Beschreibung

Die Neuerung betrifft eine Schloßschutzvorrichtung gemäß dem Oberbegriff des Schutzanspruchs 1.

Es sind verschiedene Arten von Schloßschutzvorrichtungen bekannt, die das Abbrechen eines Schließzylinders verhindern sollen. Diese bestehen aus einem Metallkörper, der einen Teil des Schließzylinders, und zwar den Teil der aus der Türplatte herausragt, umgibt, und innerhalb dieses Körpers ist eine Platte ebenfalls aus Metall angeordnet, die einen Schlitz zum Einführen des Schlüssels in das Schloß aufweist. Diese Platte ist drehbar angeordnet. Als Beispiel hierfür sei die DE-OS-25 57 151 erwähnt. Ebenfalls eine drehbareAbdeckung, die ein Abbrechen des Schließzylinders verhindern soll, ist aus der DE-OS-19 26 519 bekannt.

Es hat sich in der Praxis gezeigt, daß all diese Vorrichtungen in soweit den Nachteil haben, als nach dem Einbau bzw. dem Anschrauben der Abdeckung und dem eingeführten Zylinder insbesondere dem Kern des Zylinders ein Spielraum besteht, der das Einführen des Schlüssels in den Kern erschwert, weil durch entsprechende Anschläge am Schlüsselrücken nur ein vorgegebener Einschubweg für den Schlüssel zur Verfügung steht und dieser, wenn ein Spiel zwischen Kern und Abdeckung vorhanden ist, nicht ausreicht, um ein ordnungsgemäßes betätigen des Schlosses zu ermöglichen.

Der Erfindung IeigtdaherdieAufgabezugrunde, eine Schloßschutzvorrichtung zu schaffen, die einerseits ein Aufbrechen des Schlosses oder Herausziehen des Kernes erschwert und zum anderen ein sicheres Einführen des Schlüssels in den Zylinderkern zur Durchführung der Schließbewegung ermöglicht.

Gelöst wird diese Aufgabe neuerungsgemäß dadurch, daß die in dem den Schloßzylinder umgebenden Hartmertallkörper angeordnete Platte durch Anschläge begrenzt axial parallel zur zylinderachse innerhalb der Ausnehmung dieses Hartmetallkörpers verschiebbar ist.

Nach einer Ausführung der Erfindung kann dabei die Platte unter einem axialen Federdruck stehen, so daß sie sich zwangsläufig bei ihrer axialen Verschiebung innerhalb der Ausnehmung immer am Zylinderkern bzw. am Gehäuse anlegt und damit jegliches Spiel zwischen dieser Platte und dem Kern vermieden wird, daß ein sicheres Einführen des Schlüssels gewährleistet ist.

Bei einer zweiten Ausführung der Erfindung ist die Platte in dem Hartmetallkörper mittels eines Innengewindes an der Ausnehmung des Hartmetallkörpers bzw. eines Außengewindes an der Platte in diesen einschraubbar, so daß ebenfalls eine Anlage der Platte am Zylinderkern gewährleistet ist. Auch damit ist dann nach einer entsprechenden Fixierung der Platte von innen, die ein weiteres Ein- oder Ausschrauben verhindert, der notwendige Übergang von der Platte in den Kern für den Schlüssel möglich und damit schließlich ein einwandfreies Schließen.

Die Erfindung soll nachfolgend anhand der Figuren, die diese Ausführungsbeispiele zeigen, erläutert werden. Dabei ist in den Figuren jeweils ein schematischer Querschnitt durch die Schloßschutzvorrichtung dargestellt.

Dabei ist in den Figuren jeweils ein schematischer Querschnitt und eine Vorderansicht durch die Schloßschutzvorrichtung dargestellt.

In der Figur 1 besteht die Schloßschutzvorrichtung aus einem den Schloßzylinder umgebenden Metallkörper 1, der eine Ausnehmung 3 aufweist. In dieser Ausnehmung 3 ist drehbar die ebenfalls aus Metall bestehende Platte 2 angeordnet, die axial verschiebbar ist, wobei deren Vorschiebung durch einen äußeren Anschlag 4 sowie einen inneren Anschlag 5 begrenzt wird. Der Metallkörper 1 wird von außen auf den Schließzylinder aufgebracht und dort befestigt, und zwar in der Art, daß von innen der Zylinderkern gegen die Platte 2 drückt, die ihrerseits unter der Wirkung einer Feder 6 steht und damit an den Kern angedrückt wird. Damit ist erreicht, daß kein Spiel zwischen der Platte und dem Kern vorhanden ist und es wird ein sicheres Einführen des Schlüssels gewährleistet.

Bei der Ausführung nach Fig. 2 ist ebenfalls der Metallkörper 1 im Schnitt dargestellt und in dessen Ausnehmung 3 befindet sich die Platte, die hier mit dem Bezugszeichen 7 versehen ist. Diese Platte weist ein Außengewinde 8 auf, während die Ausnehmung des Metallkörpers ein Innengewinde 9 aufweist. Die Gewindeplatte besitzt auf ihrer Frontseite eine drehbare und in Axialrichtung relativ zu ihr nicht verschiebbare zweite Platte 7a. Die Verbindung zwischen Gewindeplatte 7 und Platte 7a kann z.B. durch umbördeln geschehen 7b. Auf diese Weise ist die Gewindeplatte 7 mit Platte 7a innerhalb der Ausnehmung des Metallkörpers 1 axial verschiebbar und kann so gegen den Zylinderkern gedrückt werden.

Ebenfalls hierbei ist vorgesehen ein äußerer Anschlag 4, der ein Herausdrehen der Platte verhindert. Nach der Fixierung der Platten 7, 7a in der Anschlagstellung am Zylinderkern besteht kein Spiel zwischen der Platte und der Kern, so daß auch hierbei ein sicheres Einführen des Schlüssels möglich ist und damit die beim Stand der Technik vorhandenen Nachteile, die zu einer Beeinträchtigung des Schließvorganges führen können, ausgeräumt werden, bei gleichzeitiger Sicherung des Schlosses gegen ein Aufbrechen.

## Patentansprüche

1. Schloßschutzvorrichtung mit einem die Außenfläche des Schließzylinders umgebenden und daran befestigten Metallkörper (1), der eine dem Kern des Schloßzylinders angepaßte Innenausnehmung (3) aufweist und mit einer drehbar in der Ausnehmung sitzenden Platte (2) aus Metall, die einen Schlitz zum Einführen des Schlüssels in das Schloß aufweist, dadurch gekennzeichnet, daß die Platte (2) durch Anschläge (4, 5) begrenzt axial parallel zur Zylinderachse innerhalb der Ausnehmung (3) verschiebbar ist.

2. Schloßschutzvorrichtung nach Anspruch 1, dadurch gekennzeichnet, daß der Verschiebeweg der Platte (2) durch einen inneren und einen äußeren Anschlag (4, 5) in der Ausnehmung (3) des Metallkörpers (1) begrenzt ist, wobei die Verschiebung in Richtung auf den äußeren Anschlag (4) gegen die Kraft einer Feder (6) erfolgt.

3. Schloßschutzvorrichtung nach Anspruch 1, dadurch gekennzeichnet, daß die Platte (7) ein Außengewinde (8) und die Ausnehmung (3) im Metallkörper (1) ein Innengewinde (9) aufweist und daß der innere Anschlag durch entsprechendes Einschrauben der Platte (7) in die Ausnehmung und dortige Fixierung gebildet ist, während der äußere Anschlag (4) ein Herausschrauben der Platte (7) verhindert.

4. Schloßschutzvorrichtung nach Anspruch 1, dadurch gekennzeichnet, daß die Platte (7) zweiteilig ausgebildet ist, wobei beide Teile (7, 7a) axial hintereinander angeordnet sind, daß der eine Teil (7) der Platte das Axialgewinde (8) aufweist und in der Ausnehmung (3) fixierbar ist, während der andere Teil (7a) gegenüber diesem Teil verdrehbar, aber axial unverschiebbar gehalten ist.

## Revendications

1. Dispositif de protection pour serrure comprenant un corps métallique (1), qui entoure la surface externe du cylindre de fermeture, qui y est fixé et qui présente un évidement interne (3) adapté au noyau du barillet, et comprenant une plaque (2) en métal, qui repose de manière à pouvoir tourner dans l'évidement et qui présente une fente pour l'introduction de la clé dans la serrure, caractérisé en ce que la plaque (2) est délimitée par des arrêts (4, 5) et est déplaçable axialement et parallèlement à l'axe du cylindre à l'intérieur de l'évidement (3).

2. Dispositif de protection pour serrure suivant la revendication 1, caractérisé en ce que la voie de déplacement de la plaque (2) est limité par des arrêts intérieur et extérieur (4, 5) dans l'évidement (3) du corps métallique (1), le déplacement en direction de l'arrêt externe (4) se faisant à l'encontre de la force d'un ressort (6).

3. Dispositif de protection pour serrure suivant la revendication 1, caractérisé en ce que la plaque (7) présente un filet externe (8) et l'évidement (3) un filet interne (9) dans le corps métallique (1) et en ce que l'arrêt interne est formé par un vissage correspondant de la plaque (7) dans l'évidement et par une fixation là-bas tandis que l'arrêt externe (4) empêche un dévissage de la plaque (7).

4. Dispositif de protection pour serrure suivant la revendication 1, caractérisé en ce que la plaque (7) est réalisée en deux parties, les deux parties (7, 7a) étant agencées l'une derrière l'autre axialement, et en ce que l'une partie (7) de la plaque présente le filet axial (8) et que celle-ci peut être fixée dans l'évidement (3), tandis que l'autre partie (7a) est maintenue de manière à pourvoir tourner par rapport à cette partie mais de manière à ne pas pouvoir se déplacer axialement.

## Claims

1. Lock protecting device, having a metal body (1) surrounding the outside of the lock cylinder and attached thereto, said metal body (1) having an inner recess (3) adapted to fit the core of the lock cylinder and having a plate (2) made of metal which is rotatably disposed in the recess and has a slot for the insertion of the key in the lock, characterised in that plate (2) is axially movable within the recess (3), parallel to the cylinder axis, movement being limited by stops (4, 5).

2. Lock protecting device according to claim 1, characterised in that the travel of the plate (2) is limited by an inner and an outer stop (4, 5) in the recess (3) of the metal body (1), the movement being effected towards the outer stop (4) counter to the force of a spring (6).

3. Lock protecting device according to claim 1, characterised in that the plate (7) has an external thread (8) and the recess (3) in the metal body (1) has an internal thread (9) and the inner stop is formed by the appropriate screwing of the plate (7) into the recess and its securing there, whilst the outer stop (4) prevents the plate (7) from becoming unscrewed.

4. Lock protecting device according to claim 1, characterised in that the plate (7) is formed in two parts, the two parts (7, 7a) being arranged one axially behind the other, one part (7) of the plate having the axial thread (8) and being adapted to be fixed in the recess (3), whilst the other part (7a) is secured so as to be rotatable relative to said first part but axially immovable.
